# EUROPÄISCHE PATENTSCHRIFT

(11) **EP 1 437 315 B1**
(45) Veröffentlichungstag und Bekanntmachung des Hinweises auf die Patenterteilung: **09.05.2007**
(21) Anmeldenummer: 03000377.6
(22) Anmeldetag: 10.01.2003
(51) Int. Cl.: B65G 67/60

(54) **Container-Terminal für den direkten Containerumschlag zwischen übergrossen Containerschiffen und kleineren Schiffseinheiten**
Container terminal for the transfer of containers between ultra-large container carriers and smaller units
Terminal de conteneurs pour le transfert de conteneurs entre navires porte-conteneurs de grand gabarit et bateaux de taille moyenne

(43) Veröffentlichungstag der Anmeldung: 14.07.2004
(73) Patentinhaber: March, Johannes, 21244 Buchholz (DE)
(72) Erfinder: March, Johannes, 21244 Buchholz (DE)

(56) Entgegenhaltungen:
- WO-A-99/46154
- NL-A- 9 302 101
- US-A- 4 762 456

## Beschreibung

Die Anmeldung betrifft ein Verfahren für den Containerumschlag zwischen einem Grosscontainerschiff und mehreren Feederschiffen gemäss dem Oberbegriff des einzigen Anspruchs 1.

Das entwickeite Transport- und Umschlagsystem beinhaltet
- den direkten Containerumschlag zwischen zukünftigen übergroßen Containerschiffen und kleineren Schiffseinheniten
- ohne kostenintensive Containerbewegungen über Land nach herkömmlichen Feederoperationen
- mittels neu konzipierter und zu bauender Terminals mit besonderen Anlegeplätzen und technischen Vorrichtungen
- bei Vermeiden sehr hoher Investitionskosten für alternative Infrastrukturen.

Ein Verfahren zum An - und Ablegen von Schiffen in einem Container Transfer Terminal ist in der Druckschrift WO 99/46154 A1 offenbart. Hier werden die Schiffe ferngesteuert bewegt und zusammen mit den Schleppern an Fendereinrichtungen festgemacht Die beiden vorderen Einrichtungen sind an Schienen verfahrbar, die in der Kaiwand befestigt sind. Dieses Verfahren ist jedoch sehr aufwendig und teuer und für Grosscontainerschiffe nicht machbar. Ferner liefert es den wirtschaftlich unbrauchbaren Versuch, mit Bezug auf Grosscontainerschiffe über völlig überzudimensionierende Kaihöhen und ein darübergelegenes Traversesystem mit unabhängigen "Container Transfer Vehicles" den Containerumschlag zeitaufwendig zwischen Schiffen, Storage Areas und Fahrzeugen zu bewerkstelligen.

Figuren 1, 4, 5 und 6 zeigen Ansichten verschiedener Ausfuhrungen der Erfindung und entsprechende Ausführungsmöglichbeiten
- Figure 2 zeigt eine Perspektiv-Ansicht der Erfindung
- Figure 3 zeigt geeignete Fahrrouter.

Die Aufgabe besteht darin, ein Verfahren für den Containerumschlag und mehrere Feederschiffe zu nennen, mit dem ein möglichst schneller Ladungsumschlag möglich ist. Diese Aufgabe wird durch das Verfahren gemäss den Merkmalen des einzigen Anspruchs 1 gelöst. Neben der Beschreibung des Terminals mit den für grösstmögliche Containerschiffe abgestimmten Abmessungen und operativen Parametern einschliesslich Fahrplanstruktur u.a. zum Nachweis der technischen und wirtschaftlichen Durchführbarkeit wird ein Ausführungsbeispiel an Hand der Zeichnung näher erläutert.

## Patentansprüche

1. Verfahren für den Containerumschlag zwischen einem Grosscontainerschiff und mehreren Feederschiffen in einem Integrated Terminal Ship System (ITSS),bestehend aus zwei langen,schmalen und parallel zueinander angeordneten Fingerpiers, die von mindestens einer Containerbrücke quer überspannt werden,
**dadurch gekennzeichnet,**
➢ dass auf beiden Fingerpiers mehrere parallele Gleisstränge angeordnet sind und dass sich auf jeder der beiden Fingerpiers mehrere Elektro-Lokomotiven befinden, die auf den Gleisen der Fingerpiers verfahrbar sind,
➢ dass das Grosscontainerschiff zwischen den beiden Fingerpiers anlegt und der Anlegevorgang mittels der Elektro-Lokomotiven und einer Schlepperunterstützung am Heck erfolgt,
➢ dass anschliessend die Elektrolokomotiven an den Feederschiffen festmachen, die an den Aussenseiten der Fingerpiers liegen,
➢ dass die Elektro-Lokomotiven die Feederschiffe so verholen, dass sich die Bays der Schiffe für den direkten Containerumschlag gegenüberliegen,
➢ dass mittels der beidseitig operierenden Containerbrücken die Container direkt zwischen dem Grosscontainerschiff und mehreren Feederschiffen umgeschlagen werden, wobei der Containerumschlag gleichzeitig zwischen mehreren Bays des Grosscontainerschiffs und den diesen jeweils gegenüberliegenden Bays der Feederschiffe erfolgt.

## Claims

1. Procedure of the container handling between an overlarge container vessel and several feeder ships in an Integrated Terminal Ship System (ITSS), consisting of two long narrow finger piers arranged parallel to each other, which are transversely crossed over by at least one container crane bridge, **characterized by** the fact:
- that on both finger piers several parallel rails are arranged and that on both of the finger piers are several electric locomotives, which are operable on the rails of the finger piers,
- that the overlarge container vessel docks between both finger piers and that the docking procedure takes place by means of the electric locomotives as well as a tugboat assistance at the stern,
- that thereafter the electric locomotives moor at the feeder ships, which lay on the outside of the finger piers,
- that the electric locomotives haul the feeder ships in such a way that the bays of the vessels lie facing one another for direct container handling,
- that the container handling takes place directly between the overlarge container vessel and several feeder ships by means of the container crane bridges operating to both sides, whereby the container handling takes place simultaneously between several bays of the overlarge container vessel and the bays of the feeder ships facing one another.

## Revendications

1. Procédé de transbordement de conteneurs entre un navire principal et plusieurs navires collecteurs au sein d'un Integrated Terminal Ship System (ITTS) constitué de deux appontements longs, étroits, disposés en parallèle et surmontés d'au moins un pont roulant, **caractérisé en ce que**
> chacun des deux appontements est équipé de plusieurs voies ferrées parallèles et de plusieurs motrices électriques pouvant circuler sur lesdites voies,
> le navire principal est amarré entre les deux appontements, la manoeuvre d'accostage étant exécutée à l'aide des motrices électriques avec l'appui d'un remorqueur arrière,
> les motrices électriques s'arriment ensuite aux navires collecteurs mis à quai à l'extérieur des appontements,
> les motrices électriques halent les navires collecteurs de façon à positionner face à face les baies des différents navires pour un transbordement direct des conteneurs,
> les ponts roulants, en opérant des deux côtés, assurent le transbordement des conteneurs directement entre le navire principal et plusieurs navires collecteurs, le transbordement étant assuré simultanément entre plusieurs baies du navire principal et les baies des navires collecteurs qui se trouvent en face.
